# FASCICULE DE BREVET EUROPEEN

(11) **EP 1 081 563 B1**
(45) Date de publication et mention de la délivrance du brevet: **09.01.2008**
(21) Numéro de dépôt: 99810783.3
(22) Date de dépôt: 01.09.1999
(51) Int. Cl.: G04C 3/00, H01H 19/00

(54) **Montre du type montre-bracelet**
Uhr der Armbanduhrenbauart
Bracelet type watch

(43) Date de publication de la demande: 07.03.2001
(73) Titulaire: MONTRES ROLEX SA, 1211 Genève 24 (CH)
(72) Inventeur: Leuenberger, Claude-Eric, 1208 Genève (CH)
(74) Mandataire: Nithardt, Roland

(56) Documents cités:
- FR-A- 2 444 334
- FR-A- 2 530 801
- GB-A- 2 071 881
- US-A- 2 906 832

## Description

La présente invention concerne une montre, notamment du type montre-bracelet, comportant un affichage, par exemple un affichage analogique du temps, un circuit électronique de commande dudit affichage, une tige de mise à l'heure et au moins deux éléments de contact électrique, chacun d'eux ouvrant et fermant alternativement une connexion électrique dudit circuit électronique lors de la rotation de la tige de mise à l'heure de façon à générer au moins deux signaux électriques, formés d'impulsions, transmis audit circuit électronique de commande, ladite tige de mise à l'heure étant formée de quatre zones, une zone portant une couronne de mise à l'heure, deux zones cylindriques de guidage et une zone hélicoïdale.

Il existe actuellement de nombreuses montres et, en particulier, des montres-bracelets ayant un affichage analogique du temps et une commande électronique des fonctions de la montre. La demande de brevet anglais publiée sous le No. 2 070 815 et le brevet suisse No. 637 521 décrivent en particulier de telles montres.

Ces montres comportent une tige de mise à l'heure ayant une section carrée sur une partie de sa longueur. Sur cette section carrée sont disposées deux cames qui peuvent notamment avoir un profil sensiblement carré rectangulaire, triangulaire ou ellipsoïdal. Ces deux cames sont décalées angulairement l'une par rapport à l'autre et sont montées sur la tige de telle façon que la rotation de la tige de mise à l'heure entraîne la rotation des cames. Ces cames sont en outre disposées à proximité de deux lames conductrices élastiques qui ouvrent et ferment alternativement des connexions électriques lorsqu'elles sont déplacées sous l'effet de la rotation des cames. Ceci a pour conséquence que lors d'une rotation des cames, des signaux électriques formés d'impulsions sont générés, ces signaux transitant de l'état ouvert à l'état fermé et inversement, de manière décalée dans le temps.

Le décalage angulaire des cames et le fait d'utiliser deux contacts électriques permettent de discriminer le sens de rotation de la tige de mise à l'heure, de façon connue.

La tige de mise à l'heure peut généralement être placée dans des positions longitudinales différentes, de façon à accéder à des fonctions différentes de la montre. Dans ce but, les cames sont coulissantes sur la section carrée de la tige de mise à l'heure de sorte qu'elles restent toujours en face des lames conductrices, quelle que soit la position longitudinale de la tige de mise à l'heure.

Ce mode de réalisation présente différents inconvénients. La section carrée de la tige de mise à l'heure doit avoir une taille suffisante pour recevoir les cames. De plus, ces cames occupent un volume important. Ceci pose des problèmes de place disponible, en particulier dans des montres de petites dimensions, telles que des montres de dames ou des montres très plates.

La mise en place des cames sur la tige doit être réalisée selon une orientation donnée des cames, pour que la rotation de la tige dans un sens donné ne soit pas interprétée par le circuit électronique comme une rotation dans le sens inverse. D'autre part, au vu de la dimension des cames, il est clair que ce montage est complexe.

Le fait que les cames doivent rester en face des lames conductrices implique la mise en place d'un élément de maintien des cames dans une position longitudinale donnée, quelle que soit la position longitudinale de la tige de mise à l'heure. Cet élément complique également le montage.

Enfin, pour que les cames puissent coulisser longitudinalement sur la tige de mise à l'heure, il faut qu'elles soient montées sur celle-ci avec un certain jeu. Ceci introduit une hystérésis dans les signaux électriques de commande et cette hystérésis doit être traitée électroniquement, ce qui complique l'ensemble du traitement des signaux.

Le dispositif d'obtention des signaux électriques de commande pour une montre électronique décrit dans la publication GB-A-2 070 815 est un dispositif agencé pour engendrer des trains d'impulsions de commutation déphasés l'un par rapport à l'autre et qui permettent de produire un signal indiquant le sens de rotation de la tige. Il se présente sous la forme de deux cames qui actionnent deux lames flexibles pour créer le contact.

Le dispositif objet de la publication FR 2 444 344 est lui aussi destiné à produire des impulsions numériques. Ce but est atteint par la rotation d'une hélice enroulée autour d'un élément d'entraînement fixe, qui crée le contact avec des détecteurs.

La publication GB 2 071 88 concerne un dispositif pour montre électronique qui est un dispositif pour la sélection ou la correction d'informations. Ce dispositif comporte des cames solidaires de la tige et qui ont une largeur telle que les lames élastiques de contact sont toujours en regard de ces cames quelle que soit la position de la tige.

La présente invention se propose de pallier ces inconvénients en réalisant une montre comportant une tige de mise à l'heure ne portant pas de cames, mais dont l'accès aux fonctions se fait de la même façon que pour les montres courantes avec cames. En outre, la fabrication de cette tige de mise à l'heure est plus rapide et plus simple, son assemblage est plus rapide et plus précis et elle prend moins de volume tout en ayant une fonction plus précise car le signal fourni est sans hystérésis et demande moins de traitement électronique.

Ce but est atteint par une montre-bracelet telle que définie en préambule et
caractérisée en ce que ladite tige de mise à l'heure est réalisée en une seule pièce et comporte, sur au moins une partie de sa longueur, dans la zone hélicoïdale, au moins un profil hélicoïdal qui coopère directement avec lesdits éléments de contact électrique pour ouvrir et fermer alternativement une connexion électrique du circuit électronique lors de la rotation de ladite tige de mise à l'heure pour générer les signaux électriques qui commandent les différentes fonctions de la montre, indépendamment de la position longitudinale de ladite tige, et en ce que chaque élément de contact électrique coopère avec ladite zone hélicoïdale de la tige de mise à l'heure pour toutes les positions longitudinales de ladite tige de mise à l'heure, excepté au maximum une position de cette tige.

Selon un premier mode de réalisation, la tige de mise à l'heure comporte deux profils hélicoïdaux.

Selon un deuxième mode de réalisation, la tige de mise à l'heure comporte trois profils hélicoïdaux.

Ces profils hélicoïdaux sont avantageusement décalés angulairement d'une valeur constante.

Selon une forme de réalisation particulière de l'invention, chaque profil hélicoïdal a un pas d'hélice constant.

Les éléments de contacts électriques sont de préférence séparés d'une distance donnée d.

Selon un mode de réalisation préféré, le pas d'hélice des profils hélicoïdaux, le décalage angulaire de ces profils ainsi que la distance d séparant les éléments de contact électrique sont déterminés de façon à ce que les signaux électriques formés par l'ouverture et la fermeture alternative de chaque élément de contact électrique lors de la rotation à vitesse constante de la tige de mise à l'heure aient un rapport cyclique compris entre 30% et 70%, et avantageusement sensiblement égal à 50%.

Le pas des profils hélicoïdaux, le décalage angulaire de ces profils ainsi que la distance d séparant les éléments de contact électrique sont avantageusement déterminés de façon à ce que les signaux électriques formés par l'ouverture et la fermeture alternative de chaque élément de contact électrique lors de la rotation à vitesse constante de la tige de mise à l'heure soient sensiblement en quadrature.

La présente invention et ses avantages seront mieux compris en référence à différents modes de réalisation de l'invention et aux dessins annexés dans lesquels:
- la figure 1 est une vue en perspective d'une tige de mise à l'heure et d'éléments associés à cette tige, tels qu'utilisés dans une montre selon la présente invention,
- la figure 2 est une vue similaire à celle de la figure 1, dans laquelle la tige de mise à l'heure est dans une position différente,
- les figures 3A, 3B, 3C et 3D sont des vues en coupe transversale de différents modes de réalisation de tiges de mise à l'heure telles qu'utilisées dans une montre selon l'invention,
- la figure 4 est une vue de détail d'éléments de contacts électriques tels qu'illustrés par les figures 1 et 2.
- les figures 5A, 5B et 5C illustrent trois positions différentes d'une tige de mise à l'heure selon un premier mode de réalisation,
- les figures 6A, 6B, 6C et 6D illustrent quatre positions différentes d'une tige de mise à l'heure selon un deuxième mode de réalisation, et
- les figures 7A et 7B illustrent des signaux électriques obtenus lors de la rotation à vitesse constante de la tige de mise à l'heure, dans deux sens de rotation différents.

En référence aux figures et en particulier aux figures 1 et 2, la montre 10 selon la présente invention comporte notamment un affichage 11 tel qu'un affichage analogique ou numérique du temps, un circuit électronique 12 de commande dudit affichage, une tige de mise à l'heure 13 et deux éléments de contacts électriques 14, 14'. Dans les modes de réalisation représentés, ces éléments de contacts électriques sont des lames conductrices élastiques.

La tige de mise à l'heure 13 est formée essentiellement de quatre zones. Une zone 15 comprend une couronne de mise à l'heure 16 accessible depuis l'extérieur du boîtier de la montre et permettant à l'utilisateur de déplacer la tige de mise à l'heure en rotation et d'accéder ainsi à certaines fonctions de la montre. La tige comporte également deux zones cylindriques 17, 18 assurant un guidage de la tige de mise à l'heure aussi bien en rotation qu'en translation. Enfin, la tige de mise à l'heure comporte une zone 19 ayant au moins un profil hélicoïdal, cette zone étant nommée par la suite zone hélicoïdale 19.

Dans les modes de réalisation illustrés par les figures 3A à 3C, qui sont des vues en coupe transversale de la zone hélicoïdale 19 de différentes tiges de mise à l'heure, cette zone comporte trois profils hélicoïdaux 20, 20', 20".

La figure 3A illustre un premier mode de réalisation de la zone hélicoïdale 19 d'une tige de mise à l'heure. Cette zone est une surface réglée, ce qui signifie que chaque section perpendiculaire à l'axe longitudinal de la tige est délimitée par des segments de droite 21. Ce mode de réalisation permet une fabrication simple.

La figure 3B illustre un mode de réalisation dans lequel les sections de la zone hélicoïdale 19 de la tige sont délimitées par des arcs de cercle 22.

Enfin, dans le mode de réalisation illustré par la figure 3C, ces sections sont délimitées par une courbe 23 légèrement bombée. Il est clair que d'autres formes de courbes pourraient également être choisies. La forme de ces sections est essentiellement déterminée par le procédé choisi pour la fabrication de la tige de mise à l'heure.

Le mode de réalisation illustré par la figure 3D comporte deux profils hélicoïdaux 24, 24' permettant de déplacer les éléments de contact électrique.

Le fonctionnement de la zone hélicoïdale 19 est expliqué en détail ci-dessous en référence aux figures 5, 6 et 7.

La figure 4 illustre les deux éléments de contacts électriques 14, 14'. Selon un mode de réalisation particulièrement avantageux, ces éléments de contacts sont formés de deux lames élastiques, électriquement conductrices et séparées d'une distance donnée d. Ces éléments de contacts sont de préférence réalisés en une seule pièce de façon que la distance d entre les deux lames ne puisse pas être modifiée lors du montage dans la montre. Il est toutefois également possible de réaliser les contacts de façon indépendante et d'assurer le maintien de la distance d par montage.

Les éléments de contacts électriques 14, 14' sont montés dans la montre de telle façon qu'ils ouvrent et ferment alternativement des connexions du circuit électrique du circuit électronique 12 en fonction de la partie du profil hélicoïdal qui déplace ces contacts. Ce montage des éléments de contact électrique est similaire au montage conventionnel comportant deux cames coulissantes.

Les figures 5A, 5B et 5C illustrent une tige de mise à l'heure dans trois positions longitudinales possibles différentes.

Dans la figure 5A, la tige de mise à l'heure est entièrement poussée vers l'intérieur du boîtier de la montre. Les deux contacts 14, 14' reposent sur la zone cylindrique 17 de la tige. La rotation de cette tige n'entraîne pas d'ouverture et/ou de fermeture des connexions électriques. Cette position correspond donc à une position "neutre" des contacts. Le diamètre de la zone cylindrique 17 implique que les connexions électriques sont toujours établies. Afin de minimiser la consommation électrique due à ces connexions, il est possible de prévoir l'arrêt de l'alimentation si les contacts restent immobiles pendant plus d'une durée prédéterminée.

Dans la figure 5B, la tige de mise à l'heure est représentée dans une position légèrement déplacée vers l'extérieur du boîtier de la montre. La zone hélicoïdale 19 se trouve en face des contacts 14, 14'. La rotation de la tige entraîne l'ouverture et la fermeture alternatives de chaque connexion. Cette ouverture et cette fermeture génèrent des signaux électriques formés d'impulsions, qui sont utilisés dans le circuit électronique 12 de la montre de façon à en commander différentes fonctions. La génération de signaux, de même que la discrimination du sens de rotation de la tige sont discutés ci-dessous en référence aux figures 7A et 7B. L'utilisation de ces signaux pour accéder à des fonctions de la montre, n'est pas discutée en détail, étant donné que ces éléments sont bien connus de l'homme du métier.

La figure 5C illustre la tige de mise à l'heure dans une position fortement déplacée vers l'extérieur du boîtier de la montre. La zone hélicoïdale 19 reste en face des contacts 14, 14'. Ainsi, des signaux électriques formés d'impulsions peuvent de nouveau être générés par la rotation de la tige, avec un déphasage identique, donc indépendant de la position axiale de cette tige.

Le mode de réalisation illustré par les figures 6A, 6B, 6C et 6D est similaire à celui des figures 5A, 5B et 5C. La tige de mise à l'heure 13 peut toutefois être déplacée dans quatre positions longitudinales différentes. Dans la position illustrée par la figure 6A, correspondant à la position de la tige poussée vers l'intérieur de la montre, les contacts 14, 14' sont disposés dans une zone cylindrique 17, mais ils ne sont pas déplacés par cette zone. Dans cette position, les connexions restent ouvertes en permanence et ne consomment donc pas d'énergie.

Dans les trois autres positions de la tige de mise à l'heure illustrées respectivement par les figures 6B, 6C et 6D, les contacts 14, 14' se trouvent en face de la zone hélicoïdale 19, ce qui permet, comme précédemment, de générer des signaux électriques par la rotation de la tige.

Les figures 7A et 7B illustrent des signaux électriques obtenus lors d'une rotation à vitesse constante d'une tige de mise à l'heure telle qu'illustrée par la figure 3A par exemple.

La partie supérieure de ces figures illustrent un signal généré par l'élément de contact 14, alors que la partie inférieure illustre le signal généré par l'élément de contact 14'.

Afin de permettre une discrimination fiable du sens de rotation, il est essentiel que les signaux générés lors de la rotation de la tige dans un sens, diffèrent de ceux générés lors de la rotation dans le sens opposé.

Afin d'optimiser cette discrimination, il est souhaitable, mais pas nécessaire, que la durée pendant laquelle chaque contact est fermé soit sensiblement égale à la durée pendant laquelle il est ouvert. On parle dans ce cas de rapport cyclique de 50%. De plus, il est également souhaitable que la commutation de l'un des contacts se produise sensiblement au milieu de la période pendant laquelle l'autre contact reste dans un état stable donné. A titre d'exemple, si une commutation sur un des contacts se produit toutes les 0,2 secondes, il est souhaitable que la commutation de l'autre contact se produise chaque fois 0,1 secondes après la commutation du premier contact.

Dans cette configuration, les signaux électriques sont dits "en quadrature". Pour un profil tel que celui des figures 3A, 3B et 3C, cette condition est remplie lorsque le pas de la section développée hélicoïdalement est tel que l'angle parcouru circulairement par une arrête sur une distance d est de 30°. Pour un profil tel que celui de la figure 3D, ce pas doit être de 45°. Cette configuration permet de minimiser le risque de fausse détection de commutation, et donc d'assurer que les signaux électriques seront interprétés correctement.

La figure 7A illustre par exemple les signaux obtenus lors d'une rotation dans le sens horaire de la tige de mise à l'heure. D'après cette figure, on constate que la transition de l'état logique 0 à l'état logique 1 du premier contact est suivie d'une transition de l'état logique 0 à l'état logique 1 du deuxième contact.

Lors de la rotation de la tige de mise à l'heure dans le sens anti-horaire, comme cela est illustré par la figue 7B, la transition de l'état logique 0 à l'état logique 1 du premier contact est suivie d'une transition de l'état logique 1 à l'état logique 0 du deuxième contact.

En déterminant quelle transition se produit sur le deuxième contact lorsqu'une transition de l'état 0 à l'état 1 se produit sur le premier contact, il est possible de déterminer le sens de rotation de la tige.

La présente invention présente de nombreux avantages par rapport aux dispositifs de l'art antérieur.

La tige de mise à l'heure 13 est réalisée en une seule pièce et ne comporte pas d'éléments coulissants tels que des cames ou des pignons coulants. Ceci diminue le nombre de pièces à réaliser et simplifie considérablement le montage de l'ensemble de la montre.

Il est possible de prévoir que la zone hélicoïdale 19 soit une surface réglée, ce qui simplifie également la fabrication de cette tige.

En outre, la section de la zone hélicoïdale 19 est grande par rapport à la section carrée des tiges de l'art antérieur. Ceci améliore la robustesse grâce à une résistance mécanique plus importante pour un encombrement réduit.

La longueur totale de la tige peut également être réduite, puisqu'il n'est plus nécessaire de tenir compte des jeux liés au montage coulissant des cames. Ceci libère de la place dans la montre, ce qui est avantageux, en particulier dans des montres de petite dimension.

Le positionnement des contacts 14, 14' n'a pas besoin d'être particulièrement précis. Il suffit que la distance d entre les contacts concorde avec le pas de l'hélice de la zone hélicoïdale de la tige. Ceci est particulièrement simple à garantir du fait des procédés de fabrication généralement utilisés pour réaliser les contacts.

Enfin, étant donné qu'il n'y a pas de jeu angulaire entre les zones engendrant un déplacement des contacts et la rotation de la tige, les signaux électriques ne présentent pas d'hystérésis et sont plus faciles à traiter. Ceci permet également une simplification du circuit électronique de traitement.

La présente invention est définie par la revendication 1. Elle n'est donc pas limitée aux modes de réalisation décrits, mais s'étend à toute variante ou modification définie dans cette revendication. En particulier, la forme de la zone hélicoïdale peut être modifiée, pour autant qu'elle permette de déplacer les contacts lors de la rotation de la tige. Il est en effet possible de prévoir deux ou quatre profils hélicoïdaux par exemple au lieu des trois profils illustrés dans les figures 3A à 3C.

De plus, le pas de l'hélice peut varier le long de la zone hélicoïdale. Ceci permettrait de déterminer la position axiale de la tige de mise à l'heure. En effet, le décalage entre le signal généré par l'un des contacts par rapport au décalage du signal généré par l'autre contact est différent si le pas de l'hélicoïde dans deux zones hélicoïdales est différent. En particulier, les signaux peuvent être en quadrature lorsque la tige de mise à l'heure est dans une première position axiale et ne pas être en quadrature lorsque la tige est dans une deuxième position axiale. L'analyse des signaux permettrait ainsi de déterminer dans quelle position axiale se trouve la tige de mise à l'heure.

## Revendications

1. Montre, notamment du type montre-bracelet, comportant un affichage (11), par exemple un affichage analogique du temps, un circuit électronique de commande (12) dudit affichage (11), une tige de mise à l'heure (13) et au moins deux éléments de contact électrique (14, 14'), chacun d'eux ouvrant et fermant alternativement une connexion électrique dudit circuit électronique (12) lors de la rotation de la tige de mise à l'heure (13) de façon à générer au moins deux signaux électriques, formés d'impulsions, transmis audit circuit électronique de commande (12), ladite tige de mise à l'heure (13) étant formée de quatre zones (15, 17, 18, 19), une zone (15) portant une couronne de mise à l'heure (16), deux zones cylindriques de guidage (17, 18) et une zone hélicoïdale (19), **caractérisée en ce que** ladite tige de mise à l'heure (13) est réalisée en une seule pièce et comporte, sur au moins une partie de sa longueur, dans la zone hélicoïdale (19), au moins un profil hélicoïdal (20, 20', 20"; 24, 24') qui coopère directement avec lesdits éléments de contact électrique (14, 14') pour ouvrir et fermer alternativement une connexion électrique du circuit électronique (12) lors de la rotation de ladite tige de mise à l'heure (13) pour générer les signaux électriques qui commandent les différentes fonctions de la montre, indépendamment de la position longitudinale de ladite tige, et **en ce que** chaque élément de contact électrique (14, 14') coopère avec ladite zone hélicoïdale (19) de la tige de mise à l'heure (13) pour toutes les positions longitudinales de ladite tige de mise à l'heure (13), excepté au maximum une position de cette tige.

2. Montre selon la revendication 1, **caractérisée en ce que** la tige de mise à l'heure (13) comporte deux profils hélicoïdaux (24, 24').

3. Montre selon la revendication 1, **caractérisée en ce que** la tige de mise à l'heure (13) comporte trois profils hélicoïdaux (20, 20', 20").

4. Montre selon la revendication 2 ou 3, **caractérisée en ce que** les profils hélicoïdaux (20, 20', 20") sont décalés angulairement d'une valeur constante.

5. Montre selon la revendication 2 ou 3, **caractérisée en ce que** chaque profil hélicoïdal (20, 20', 20"; 24, 24') a un pas d'hélice constant.

6. Montre selon la revendication 1, **caractérisée en ce que** les éléments de contacts électriques (14, 14') sont séparés d'une distance donnée d.

7. Montre selon les revendications 4, 5 et 6, **caractérisée en ce que** le pas d'hélice des profils hélicoïdaux (20, 20', 20"; 24, 24'), le décalage angulaire de ces profils ainsi que la distance d séparant les éléments de contact électrique (14, 14') sont déterminés de façon à ce que les signaux électriques formés par l'ouverture et la fermeture alternative de chaque élément de contact électrique (14, 14') lors de la rotation à vitesse constante de la tige de mise à l'heure (13) aient un rapport cyclique compris entre 30% et 70%.

8. Montre selon la revendication 7, **caractérisée en ce que** le rapport cyclique est sensiblement égal à 50%.

9. Montre selon les revendications 4, 5 et 6, **caractérisée en ce que** le pas des profils hélicoïdaux (20, 20', 20"; 24, 24'), le décalage angulaire de ces profils ainsi que la distance d séparant les éléments de contact électrique (14, 14') sont déterminés de façon à ce que les signaux électriques formés par l'ouverture et la fermeture alternative de chaque élément de contact électrique lors de la rotation à vitesse constante de la tige de mise à l'heure (13) soient sensiblement en quadrature.

## Claims

1. A watch, especially a wristwatch, comprising a display (11), for example an analog time display, an electronic circuit (12) for controlling said display (11), a time set stem (13) and at least two electrical contact elements (14, 14'), each of them alternately opening and closing an electrical connection in said electronic circuit (12) when the time set stem (13) is rotated so as to generate at least two electrical impulse signals which are transmitted to said electronic control circuit (12), said time set stem (13) being formed of four zones (15, 17, 18, 19), one zone (15) provided with a time set crown (16), two guiding cylindrical zones (17, 18) and a helical zone (19), **characterized in that** said time set stem (13) is formed of a single piece and comprises, along at least a part of its length, in the helical zone (19), at least one helical portion (20, 20', 20"; 24, 24') which cooperates directly with said electrical contact elements (14, 14') to alternately open and close an electrical connection on the electronic circuit (12) when said time set stem (13) is rotated in order to generate the electrical signals that control the various functions of the watch, independently of the longitudinal position of said stem, and **in that** each electrical contact element (14, 14') cooperates with said helical zone (19) of the time set stem (13) for all the longitudinal positions of said time set stem (13), excepting a maximum of one stem position.

2. A watch according to claim 1, **characterized in that** the time set stem (13) comprises two helical portions (24, 24').

3. A watch according to claim 1, **characterized in that** the time set stem (13) comprises three helical portions (20, 20', 20").

4. A watch according to claim 2 or 3, **characterized in that** the helical portions (20, 20', 20") are angularly offset at constant intervals.

5. A watch according to claim 2 or 3, **characterized in that** each helical portion (20, 20', 20"; 24, 24') has a constant helix pitch.

6. A watch according to claim 1, **characterized in that** the electrical contact elements (14, 14') are separated by a given distance d.

7. A watch according to claims 4, 5 and 6, **characterized in that** the helix pitch of the helical portions (20, 20', 20"; 24, 24'), the angular separation of these portions, and the distance d separating the electrical contact elements (14, 14') are determined so that the electrical signals formed by the alternate opening and closing of each electrical contact element (14, 14') when the time set stem (13) is rotated at a constant speed have a cyclical relationship that ranges from 30% to 70%.

8. A watch according to claim 7, **characterized in that** the cyclical relationship is substantially equal to 50%.

9. A watch according to claims 4, 5 and 6, **characterized in that** the pitch of the helical portions (20, 20', 20"; 24, 24'), the angular separation of these portions and the distance d separating the electrical contact elements (14, 14') are determined so that the electrical signals formed by the alternate opening and closing of each electrical contact element when the time set stem (13) is rotated at a constant speed are substantially in quadrature.

## Patentansprüche

1. Uhr, insbesondere Armbanduhr mit einer Anzeige (11), zum Beispiel einer Analogzeitanzeige, einem elektronischen Steuerschaltkreis (12) der Anzeige (11), einer Uhrzeiteinstellungsstange (13) und mindestens zwei elektrischen Kontaktelementen (14,14'), wobei jedes davon wechselweise eine elektrische Verbindung des elektronischen Schaltkreises (12) bei der Drehung der Uhrzeiteinstellungsstange (13) öffnet und schließt, um mindestens zwei aus elektrischen Impulsen ausgebildete elektrische Signale zu erzeugen, die zu dem elektronischen Steuerschaltkreis (12) übertragen werden, wobei die Uhrzeiteinstellungsstange (13) aus vier Zonen (15,17,18,19) ausgebildet ist, wobei eine Zone (15) eine Uhrzeiteinstellungskrone (16) trägt, aus zwei zylindrischen Führungszonen (17,18) und einer spiralförmigen Zone (19) ausgebildet ist,
**dadurch gekennzeichnet, dass**
die Uhrzeiteinstellungsstange (13) aus einem einzigen Stück ausgeführt ist und auf mindestens einem Teil ihrer Länge in der spiralförmigen Zone (19) mindestens ein spiralförmiges Profil (20,20',20";24,24') aufweist, welches direkt mit den elektrischen Kontaktelementen (14,14') zusammenwirkt, um wechselweise eine elektrische Verbindung des elektronischen Schaltkreises (12) bei der Drehung der Uhrzeiteinstellungsstange (13) zu öffnen und zu schließen, um die elektrischen Signale zu erzeugen, welche die unterschiedlichen Funktionen der Uhr steuern, und zwar unabhängig von der Längsposition der Stange, und wobei jedes elektrische Kontaktelement (14,14') mit der spiralförmigen Zone (19) der Uhrzeiteinstellungsstange (13) bei allen Längspositionen der Uhrzeiteinstellungsstange (13) mit Ausnahme von maximal einer Position der Stange zusammenwirkt.

2. Uhr nach Anspruch 1,
**dadurch gekennzeichnet, dass**
die Uhrzeiteinstellungsstange (13) zwei spiralförmige Profile (24,24') aufweist.

3. Uhr nach Anspruch 2,
**dadurch gekennzeichnet, dass**
die Uhrzeiteinstellungsstange (13) drei spiralförmige Profile (20,20',20") aufweist.

4. Uhr nach Anspruch 2 oder 3,
**dadurch gekennzeichnet, dass**
die spiralförmigen Profile (20,20',20") mit einem konstanten Wert winklig verschoben sind.

5. Uhr nach Anspruch 2 oder 3,
**dadurch gekennzeichnet, dass**
jedes spiralförmige Profil (20,20',20";24,24') eine konstante Steighöhe aufweist.

6. Uhr nach Anspruch 1,
**dadurch gekennzeichnet , dass**
die elektrischen Kontaktelemente (14,14') mit einem gegebenen Abstand d getrennt sind.

7. Uhr nach den Ansprüchen 4, 5 und 6,
**dadurch gekennzeichnet , dass**
die Steighöhe der spiralförmigen Profile (20,20',20";24,24'), die Winkelverschiebung dieser Profile sowie der Abstand d, der die elektrischen Kontaktelemente (14,14') trennt, so bestimmt werden, dass die elektrischen Signale, die durch die wechselweise Öffnung und Schließung eines jeden elektrischen Kontaktelementes (14,14') bei der Drehung der Uhrzeiteinstellungsstange (13) mit konstanter Geschwindigkeit ausgebildet werden, ein zyklisches Verhältnis zwischen einschließlich 30% und 70% aufweisen.

8. Uhr nach Anspruch 7,
**dadurch gekennzeichnet , dass**
das zyklische Verhältnis praktisch gleich 50% ist.

9. Uhr nach den Ansprüchen 4, 5 und 6,
**dadurch gekennzeichnet, dass**
die Steighöhe der spiralförmigen Profile (20,20',20";24,24'), die Winkelverschiebung dieser Profile sowie der Abstand d, der die elektrischen Kontaktelemente (14,14') trennt, so bestimmt werden, dass die elektrischen Signale, die durch die wechselweise Öffnung und Schließung eines jeden elektrischen Kontaktelementes (14,14') bei der Drehung der Uhrzeiteinstellungsstange (13) mit konstanter Geschwindigkeit ausgebildet werden, im wesentlichen in Quadratur sind.
